# EUROPÄISCHE PATENTSCHRIFT

(11) **EP 0 088 237 B1**
(45) Veröffentlichungstag und Bekanntmachung des Hinweises auf die Patenterteilung: **27.05.1987**
(21) Anmeldenummer: 83101045.9
(22) Anmeldetag: 04.02.1983
(51) Int. Cl.: B24B 31/12

(54) **Vibrations-Behälter zum Verflocken der beim Vibrationsgleitschleifen anfallenden Abwässer**
Vibrating container for the flocculation of waste water emanating from a tumbling apparatus
Récipient vibrant pour la floculation des eaux résiduelles obtenues par le traitement "au tonneau"

(30) Priorität: 06.03.1982 DE 3208113
(43) Veröffentlichungstag der Anmeldung: 14.09.1983
(73) Patentinhaber: Carl Kurt Walther GmbH & Co. KG, D-42306 Wuppertal (DE)
(72) Erfinder: Prüller, Helmut, Dr., D-5657 Haan (DE); Beckschäfer, Klaus, D-4040 Kaarst (DE); Temme, Karl, D-5600 Wuppertal 1 (DE)
(74) Vertreter: Rieder, Hans-Joachim, Dr.

## Beschreibung

Die Erfindung betrifft einen Behälter zum Verflocken von Abwässern mit einem Zulaufstutzen, einem Ablaufrohr und mindestens einem Anschlußstutzen für die Zugabe von Behandlungsmitteln, wobei das Behälterinnere durch sich teilweise überlappende Trennwände, in mehrere labyrinthartig zueinander liegende Kammern unterteilt ist.

Ein derartiger Behälter ist aus de FR-A-2 383 887 bekannt, bei dem labyrinthartig zueinanderliegende Kammern vorgesehen sind, die in waagerechter Richtung verlaufen. Hierdurch erfolgt eine Durchströmung in horizontaler Ebene entlang einer labyrinthartigen Bahn. Es sind mehrere dieser Bahnen vorgesehen, die übereinanderliegend angeordnet sind, wobei das Ende jeder Bahn mit dem Anfang der nächst höherliegenden Bahn verbunden ist, so daß das Durchströmen der Abwässer beim Verlassen des Behälters niveaumäßig angehoben ist. Im wesentlichen erfolgt hier die Strömung in waagerechten Ebenen. Der bekannte Behälter weist einen Anschlußstutzen für die Zugabe von Behandlungsmitteln auf, um eine Verflockung der Abwässer in dem Behälter einzuleiten. Etwa jede zweite Kammer des Behälters ist mit Hindernissen versehen, um eine möglichst turbulente Strömung zu erzielen, die den Verflockungsprozess fördern soll. Dennoch ist nicht auszuschließen, daß strömungsberuhigte Zonen, insbesondere in denen nicht mit Hindernissen ausgestatteten Kammer vorliegen, in denen die Strömung mehr oder weniger laminar verläuft. Dieses führt dazu, daß eine Verflockung nur zögerlich vonstatten geht. Teilweise kann dies dadurch kompensiert werden, daß eine sehr große Anzahl von Kammern mit entsprechenden Strömungsumlenkungen vorgesehen sind, was jedoch den Aufbau des Behälters kompliziert und in seinen Abmessungen vergrößert. Es tritt ein weiteres Problem hinzu, daß sich auf dem Boden der einzelnen Kammern durch die Verflockung ausgelöste Sedimentierungen absetzen, die den für eine Verlockung wirksamen Querschnitt jeder Kammer verkleinern. Die hohe Kammeranzahl sowie der komplizierte Aufbau des bekannten Behälters machen eine Entfernung der Sedimentierungen schier unmöglich, so daß sich der Wirkungsgrad des Behälters im Betrieb zunehmend verschlechtert und auch durch Spülungen oder dergleichen nicht wieder annähernd auf seine Bestwerte gebracht werden kann.

Aus der DE-PS-2 243 092 ist ferner ein Behälter bekannt, bei dem der Zulaufstutzen in einen Zulaufkanal übergeht, der als ein in das Innere des Behälters ragendes Rohr ausgebildet ist. Letzteres hat die Aufgabe, die von dem Zulaufstutzen einströmende Flüssigkeit möglichst nahe in den Bodenbereich des Behälters zu bringen, und zwar im Bereich eines dortigen Anschlußstutzens für die Zugabe des Verflockungsmittels. Der Einsatzbereich eines solchen Behälters ist jedoch eingeschränkt dahingehend, daß sich komplexe Bearbeitungsflüssigkeiten nicht ausreichend behandeln lassen.

Der Erfindung liegt daher die Aufgabe zugrunde, einen Behälter der eingangs genannten Art zu schaffen, der eine verbesserte Aufbereitung anfallender Abwässer derart mit sich bringt, daß bei chemisch komplexen Bearbeitungsflüssigkeiten eine kanalnetzvorbereitete Aufbereitung möglich ist.

Diese Aufgabe wird erfindungsgemäß dadurch gelöst, daß der Behälter als dem Verflocken der beim Vibrations-Gleitschleifen oder dergleichen anfallenden Abwässer dienender Vibrationsbehälter mit senkrechten Trennwänden ausgebildet ist und daß sich der zum Einbringen von Verflockungsmitteln dienende Anschlußstutzen im Anfangsbereich einer einer Kammer folgenden weiteren Kammer im oberen Bereich des Behälters befindet und sich die daran anschließende Verflockungszone über mindestens zwei Kammern erstreckt, wobei im Boden des Behälters im Bereich des Übergangsquerschnitts der beiden, einander nachgeschalteten Kammern eine Entleerungsöffnung vorgesehen ist. Durch die Ausbildung als Vibrationsbehälter wird die Verflockung enorm forciert, was den Wirkungsgrad des erfindungsgemäßen Behälters erheblich erhöht. Während bei normalen Durchfluß (ohne Vibration) die gebildeten Flocken im wesentlichen laminar durch die einzelnen Kammern fließen, entsteht durch die zusätzlich Vibration eine Relativbewegung der einzelnen Flocken gegeneinander, die das Wachstum entscheidend begünstigt. Die Anordnung des Anschlüßstutzens zum Einbringen von Verflockungsmitteln im Anfangsbereich einer einer Kammer folgenden weiteren Kammer in Verbindung mit der Lage des Stutzens im oberen Bereich des Behälters und der sich daran anschließenden Verflockungszone, die sich über mindestens zwei Kammern erstreckt, führt zu der Ausbildung einer Strömungsumkehrstelle. Die mit Verflockungsmitteln geimpften Abwässer werden zunächst nach unten, dann über die Umkehrstelle und dann noch oben gelenkt. Dabei tritt ein Überlagerungseffekt durch die Schwingungsbeaufschlagung aufgrund der Vibration des Behälters und die Strömungsumlenkung ein, der die Ausflockung erheblich forciert. Dieser Effekt tritt dadurch auf, daß die einzelnen ausgeflockten Teilchen aufgrund der vorgegebenen Schwingungseinleitung in einer ganz bestimmten Schwingungsebene schwingen. Diese Schwingungsebene steht in einem bestimmten Winkel zur Strömungsrichtung der zu behandelnden Flüssigkeit. Wird nun die Flüssigkeit an der Umkehrstelle umgelenkt, so ändern Schwingungsebene und Strömungsrichtung ihre relative Lage zueinander, so daß es zu besonders intensiven Teilchenbewegungen und damit zu besonders häufigen und heftigen Berührungen der Verflockungssubstanzen kommt. Es treten Brems- und Beschleunigungsvorgänge der Teilchen auf, wodurch die Bildung kleiner Flocken gefordert wird und kleinere Flocken zu größeren anwachsen. Ferner werden kleinere Flocken durch Berührung mit größeren Flocken eingefangen, so daß insgesamt ein reger Verflockungsvorgang stattfindet. Kleinere Flocken passieren die Umkehrstelle mit dem Flüssigkeitsstrom und werden aus dem Ablaufrohr zur Ausfilterung oder dergleichen herausgetragen. Auch die meisten großen Flocken gehen diesen Weg. Besonders große jedoch können sich in der Umlenkzone absetzen, bilden jedoch durch die Vibration des Behälters kein festes Sedimentschlammbett aus, sondern sind für die Strömung durchlässig. Dieses folgt daraus, daß sich eine Vielzahl von vibrierenden, kleinen festen Körpern wie eine Flüssigkeit verhält. Das für die Strömung durchlässige Bett fördert sogar den Ausflockungsvorgang, indem hierdurch kleinere Flocken, die das Bett passieren, eingefangen werden und zu größeren Flocken anwachsen. Größere Flocken hingegen lassen sich im nachfolgenden Filterprozess besonders gut und mit einfachen Mitteln ausscheiden. Somit ist die Bildung von großen Flokken im Bereich der Umkehrstelletrotz ihrer nut kurzen Verweilzeit effizient. Die kurze Verweilzeit folgt daraus, daß das vibrierende Bett ein festes Zusammenfügen der Flocken nicht zuläßt, sondern aufgrund der Vibrationsbewegung immer wieder Flocken abstößt, die dann den erfindungsgemäßen Behälter durch den Ablaufstutzen verlassen. Sollten jedoch besonders große Flocken auftreten, die sich in der Umkehrstelle als Sedimentationen niederschlagen, so läßt sich die im Boden des Bahälters im Bereich des Übergangsquerschnittes der beiden einander nachgeschalteten Kammern angeordnete Entleerungsöffnung zum Entfernen der Sedimentationen nutzen. Durch einfaches Öffnen der Entleerungsöffnung können ohne Schwierigkeiten die Sedimentationen austreten, da die Vibrationen des Behälters die Bildung eines festen Schlammbettes nicht zulassen. Der Austritt der einzelnen Teilchen kann noch dadurch erheblich unterstützt werden, daß die Öffnung der Entleerungsöffnung während des Vibrationsprozesses erfolgt, so daß die Sedimentationen "herausvibriert" werden. Zufolge derartiger Ausgestaltung ist ein gattungsgemäßer Behälter von erhöhtem Gebrauchswert angegeben. Es können nun selbst chemisch komplexe Bearbeitungsflüssigkeiten behandelt werden, so daß sie nach Durchlauf des den Vibrationen unterworfenen Behälters kanainetzvorbereitetsind. Das bedeutet, daß anschließend nur noch die Feststoffe auszuscheiden sind, und zwar entweder durch Absetz- oder Filtervorrichtungen. Trotz kleiner Bauform und Mehrkammerverfahren arbeitet der Behälter mit einer großen Leistung. Obwohl die kammern, von denen die erste einen Zulaufkanal bildet, untereinander verbunden sind, tritt der überraschende Effekt auf, daß keine Rückvermischung bzw. Rückverschiebung von der einen Kammer in die andere erfolgt. Somit sind Durchströmung und Vibrationen derart miteinander kombiniert, daß sie einerseits die gute Durchmischung verwirklichen und andererseits die sogenannte Rückvermischung ausschließen. Die Vibrationsfrequenz liegt dabei im Bereich von 13 bis 34 Hertz und die Amplitude beträgt 3 bis 8 mm.

Nach einer Weiterbildung der Erfindung ist vorgesehen, daß der Zulaufstutzen in einen in das Innere des Behälters reichenden, durch die erste der Trennwände gebildeten Zulaufkanal fortsetzt, welcher dem Ablaufrohr siphonartig zugeordnet ist und daß ein, bezogen auf die Durchströmungsrichtung des Behälters, erster Anschlußstutzen zum Einbringen von Verflockungs-Vorbereitungschemikalien im Anfangsbereich des Zulaufkanals angeordnet ist. Die Behandlungsstrecke verlängert sich dadurch um die Länge des Zulaufkanals.

Ferner ist ein, bezogen auf die Druchströmungsrichtung des Behälters, zweiter Anschlußstutzen zum Einbringen von Verflockungs-Vorbereitungschemikalien in Bodennähe des Behälters vorgesehen, der in Höhe des von der ersten Trennwand freigelassenen Übergangsquerschnitts zur dem Zulaufkanal nachfolgenden, ersten Kammer liegt. Die durch den Zulaufkanal nachfolgenden, ersten Kammer liegt. Die durch den Zulaufkanal in den Behälter einströmende Flüssigkeit wird beim Passieren des ersten Anschlußstutzens einem chemischen Prozess ausgesetzt, indem über diesen eine Verflockungs-Vorbereitungschemikalie, wie z.B. Natronlauge, zugegeben wird. Beim weiteren Durchfließen findet die Mischung der zu behandelnden Flüssigkeit mit der Verflockungs-Vorbereitungschemikalie statt. Sobald diese vorbehandelte Flüssigkeit in den Bereich des nachfolgenden Anschlußstutzens gelangt, wird sie durch eine weitere Verflockungs-Vorbereitungschemikalie angereichert. Bezüglich dieser kann es sich beispielsweise um eine Elektrolytlösung handeln, die den ph-Wert in den Bereich von 7 bringt. Nach Durchströmen der mit den Verflockungs-Vorbereitungschemikalien durchsetzten Flüssigkeit wird sodann im Anfangsbereich der Durchströmungsrichtung der nachgeordneten Kammer durch den dortigen letzten Anschlußstutzen das Verflockungsmittel zugegeben. Es erfolgt nun die endgültige Aufbereitung der Flüssigkeit.

Die Anordnung kann so getroffen sein, daß im Bodenbereich unterhalb des von der ersten Trennwand freigelassenen Übergangsquerschnitts ein Verschließbarer Abflußstutzen vorgesehen ist. Durch den geöffneten Abflußstutzen können bei Bedarf Grobkörner oder grießförmiger Schleifabrieb abgelassen werden.

Nachstehend wird ein Ausführungsbespiel der Erfindung anhand der Fig. 1 bis 3 erläutert. Es zeigt:
Fig. 1 eine Ansicht einer mit einem der Verflockung dienenden Vibrations-Behälter ausgestatteten Oberflächenbearbeitungsmaschine,
Fig. 2 einen Längsschnitt durch den Vibrations- Behälter,
Fig. 3 einen Querschnitt durch diesen Behälter, und zwar im oberen Bereich desselben.

Der Behälter 1 ist gemäß der Fig. 1-3 über einen Zulaufstutzen 2 fest mit dem Flüssigkeitsabfluß 3 eines wendelförmig ausgebildeten Vibrations-Scheuerbehälters 4 einer üblichen Vibrations-Gleitschleifmaschine verbunden. Der vibrations-Scheuerbehälter 4 könnte jedoch auch jede andere bekannte Form aufweisen. Die über einen Schlauch 5 und eine Ringbrause 6 zulaufende Bearbeitungsflüssigkeit kann daher ständig in den Behälter abfließen. Außerdem macht der Behälter 1 die Schwingungen des Vibrations-Scheuerbehälters 4 mit.

Der Behälter 1 ist kastenförmig gestaltet. Bei einem Vibrations-Scheuerbehälter 4 mit einem Fassungsvermögen von etwa 600 Litern beträgt sein Fassungsvermögen ca. 1 Liter. Mit Zahlen ausgedrückt bedeutet dieses, daß der Behälter eine Breite x von 55 mm und eine Länge y von 120 mm besitzt bei einer Höhe z von 150 mm. Die einzelnen Behälterseitenwände tragen die Bezugsziffern 7, 8, 9, 10, welchen der Behälterboden 11 und der Behälterdeckel 12 zugeordnet sind. Von dem Behälterdeckel 12 geht nahe der schmalen Behälterseitenwand 7 der Zulaufstutzen 2 aus. In Gegenüberlage zum Zulaufstutzen 2 erstreckt sich ein mit dem Behälterboden 11 verbundener Abflußstutzen 14, der mittels einer federbelasteten Kugel 15 verschließbar ist.

Das Behälterinnere ist durch drei sich in senkrechter Richtung überlappende Trennwände 16, 17, 18, welche parallel zu den Behälterseitenwänden 7 und 9 liegen, in mehrere dem Zulaufkanal 19 nachgeordnete Kammern I, II und III unterteilt. Die Trennwand 16 setzt dabei unmittelbar an dem Behälterdeckel 12 an, so daß das aus dem Vibrations-Scheuerbehälter kommende Abwasser über den Durchlaßquerschnitt 20 des Behälterdeckels 12 in den Zulaufkanal 19 fließt. Die der Behälterseitenwand 9 benachbarte Trennwand 18 geht ebenfalls von dem Behälterdeckel 12 aus, während die zwischen den Trennwänden 16 und 18 liegende Trennwand 17 an den Behälterboden 11 angesetzt ist. Die Länge der in etwa gleichem Abstand parallel zueinander angeordneten Trennwände ist kürzer als die Höhe z des Behälters, so daß zwischen dem Zulaufkanal 19 und der ersten Kammer 1 ein Übergangsquerschnitt 21, zwischen der ersten Kammer I und der zweiten Kammer II ein Übergangsquerschnitt 22 und zwischen der zweiten Kammer II und der dritten Kammer III ein Übergangsquerschnitt 23 vorliegt. Somit sind der Zulaufkanal 19 und die nachfolgenden Kammern 1, II und III labyrinthartig zueinander angeordnet.

Der Zulaufkanal 19 besitzt im Anfangsbereich der Durchströmung einen an der Behälterseitenwand 7 befestigten Anschlußstutzen 24, durch welchen eine Vorbereitungschemikalie zuströmen kann. Darüber hinaus ist an dieser Behälterseitenwand 7 im unteren Bereich ein weiterer Anschlußstutzen 25 befestigt, und zwar liegt er auf Höhe des von der ersten Trennwand 16 freigelassenen Übergangsquerschnitts 21 zur ersten Kammer I. Der Anschlußstutzen 25 befindet sich somit im Anfangsbereich der Durchströmung der dem Zulaufkanal 19 nachgeschalteten Kammer I. Durch diesen Anschlußstutzen 25 erfolgt die Zugabe einer weiteren Verflöckungs-Vorbereitungschemikalie bspw. einer elektrolytlösung die den pH-Wert der aus dem Zulaufkanal 19 kommenden Flüssigkeit in den Bereich von 7 bringt.

Wie aus Fig. 2 zu entnehmen ist, erstreckt sich die Trennwand 16 etwa auf der Mittellinie des Zulaufstutzens 2 und des Abflußstutzens 14.

Der Anschlußstutzen 26 zur Zugabe des Verflockungsmittels ist im oberen Bereich des Behälters 1 angeordnet, und zwar erstreckt sich dieser im Bereich zwischen den beiden Trennwänden 17,18 im Übergangsquerschnitt 22 zwischen der ersten Kammer I zur zweiten Kammer 11. Damit weist die zweite Kammer II im Anfangsbereich der Durchströmung diesen Anschlußstutzen 26 auf. Die sich an diesen Anschlußstutzen 26 anschließende Verflockungszone erstreckt sich demgemäß über die Kammer II und die Kammer 111. Am oberen Ende der Kammer III befindet sich das Ablaufrohr 27. Dieses wird getragen von der Behälterseitenwand 9. Zufolge der labyrinthartigen Anordnung der Trennwände 16, 17, 18 in Verbindung mit den schmalen Behälterseitenwänden 7, 9 wird die Durchströmung gemäß Pfeilrichtung in Fig. 2 umgelenkt.

Im Behälterboden 11 befinden sich im Bereich des Übergangsquerschnittes 23 der beiden nachgeschalteten Verflockungskammern II und III eine Entleerungsöffnung 28. Diese ist bei normalem Betrieb durch einen Schraubstopfen 29 verschlossen.

Der Behälterdeckel 12 ist oberhalb der Verflockungskammer II mit einer Entlüftungsöffnung 30 versehen.

Das aus dem Zulaufstutzen 2 kommende Abwasser erfährt durch den die Schwingungen des Vibrations-Scheuerbehälters mitmachenden Behälter 1 in dem Zulaufkanal 19 sowie in den sich anschließenden Kammern I, 11, III eine Aufbereitung unter Zugabe von geeigneten Chemikalien, so daß die das Ablaufrohr 27 verlassende Flüssigkeit kanalnetzvorbereitet ist. Obwohl für die Schwingungen nur ein Antrieb vorgesehen ist, kann in einem Mehrkammerverfahren gearbeitet werden. Es besteht nicht die Gefahr einer Rückverschiebung bzw. -vermischung von Flüssigkeit von der einen Kammer in die andere. Die Durchströmung wird also durch die Vibrationen nicht nachteilig beeinträchtigt.

## Patentansprüche

1. Behälter (1) zum Verflocken von Abwässern mit einem Zulaufstutzen (2), einem Ablaufrohr (27) und mindestens einem Anschlußstutzen (24, 25, 26) für die Zugabe von Behandlungsmitteln, wobei das Behälterinnere durch sich teilweise überlappende Trennwände (16, 17, 18) in mehrere, labyrinthartig zueinanderliegende Kammern (19, I, II, 111) unterteilt ist, dadurch gekennzeichnet, daß der Behälter (1) als dem Verflocken der beim Vibrations-Gleitschleifen oder dergleichen anfallenden Abwässer dienender Vibrationsbehälter (1) mit senkrechten Trennwänden (16,17,18) ausgebildet ist und daß sich der zum Einbringen von Verflockungsmitteln dienende Anschlußstutzen (26) im Anfangsbereich einer einer Kammer (I) folgenden weiteren Kammer (11) im oberen Bereich des Behälters (1) befindet und sich die daran anschließende Verflockungszone über mindestens zwei Kammern (11, 111) erstreckt, wobei im Boden (11) des Behälters (1) im Bereich des Übergangsquerschnitts (23) der beiden, einander nachgeschalteten Kammern (11, 111) eine Entleerungsöffnung (28) vorgesehen ist.

2. Behälter nach Anspruch 1, dadurch gekennzeichnet, daß sich der Zulaufstutzen (2) in einen in das Innere des Behälters (1) reichenden, durch die erste (16) der Trennwände (16, 17, 18) gebildeten Zulaufkanal (19) fortsetzt, welcher dem Ablaufrohr (27) siphonartig zugeordnet ist und daß ein, bezogen auf die Durchströmungsrichtung des Behälters (1), erster Anschlußstutzen (24) zum Einbringen von Verflockungs-Vorbereitungschemikalien im Anfangsbereich des Zulaufkanals (19) angeordnet ist.

3. Behälter nach Anspruch 2, dadurch gekennzeichnet, daß ein, bezogen auf die Durchströmungsrichtung des Behälters (1), zweiter Anschlußstutzen (25) zum Einbringen von Verflockungs-Vorbereitungschemikalien in Bodennähe des Behälters (1) in Höhe des von der ersten Trennwand (16) freigelassenen Übergangsquerschnitts (21) zur dem Zulaufkanal (19) nachfolgenden, ersten Kammer (1) liegt.

4. Behälter nach Anspruch 1, dadurch gekennzeichnet, daß im Bodenbereich unterhalb des von der ersten Trennwand (16) freigelassenen Übergangsquerschnitts (21) ein verschließbarer Abflußstutzen (14) vorgesehen ist.

## Revendications

1. Récipient (1) destiné à la floculation d'eaux usées, comportant un raccord d'amenée (2), und conduite d'évacuation (27) et au moins un raccord (24, 25, 26) pour l'apport de moyens de traitement, dans lequel l'intérieur du récipient est divisé par plusieurs parois de séparation se recouvrant partiellement (16, 17, 18) en plusieurs chambres (19, I, II, III) disposées les unes à la suite des autres pour former un labyrinthe, caractérisé en ce que le récipient (1) est réalisé sous la forme d'un récipient vibrant (1) muni de parois de séparation verticales (16, 17, 18) servant à la floculation des eaux usées de polissage par abrasion aux vibrations ou similaire et en ce que le raccord (26) servant à l'amenée de moyens de floculation se trouve dans la zone d'entrée d'une autre chambre (II) suivant une chambre (I) dans la zone supérieure du récipient (I) et s'étend sur au moins deux chambres (II, III) de la zone de floculation qui s'y raccorde, une ouverture d'évacuation (28) étant prévue dans le fond (11) du récipient (1) dans la zone de la section de passage (23) entre les deux chambres (II, III) placées en série.

2. Récipient selon la revendication 1, caractérisé en ce que le raccord d'amenée (2) se prolonge par un canal d'amenée (19) qui débouche à l'intérieur du récipient (1) et formé par la première (16) des parois de séparation (16, 17, 18) et qui est disposée en forme de siphon par rapport à la conduite d'évacuation (27) et en ce qu'un premier raccord (24), par rapport à la direction d'écoulement du récipient (1) et destiné à l'amenée de produits chimiques de préfloculation, est disposé dans la zone de début du canal d'amenée (19).

3. Récipient selon la revendication 2, caractérisé en ce qu'un deuxième raccord (25), par rapport à la direction d'écoulement du récipient (1) et destiné à l'amenée de produits chimiques de préfloculation à proximité du fond du récipient (1) est prévu à la hauteur de la section de passage (21) laissée libre par la première paroi de séparation (16), en direction de la première chambre (I) suivant le canal d'amenée (19).

4. Récipient selon la revendication 1, caractérisé en ce qu'il est prévu dans la zone de fond en-dessous de la section de passage (21) laissée libre par la première paroi de séparation (16), un raccord d'évacuation obturable (14).

## Claims

1. A container (1) for the flocculation of waste water, having one inlet connection (2), one discharge pipe (27) and at least one pipe connection (24, 25, 26) for the admission of treatment agents, where the container interior is subdivided by partially overlapping partitions (16, 17, 18) into a number of chambers (19, I, II, III) lying in relation to one another after the style of a labyrinth, characterized in that the container (1) is made as a vibratory container (1) having vertical partitions (16, 17, 18), which serves for the flocculation of waste water collecting during vibratory grinding or the like, and that the pipe connection (26) serving for the introduction of flocculation agents is found in the upper region of the container (1) in the region at the start of one further chamber (II) which follows one chamber (I) and the thereupon succeeding flocculation zone extends over at least two chambers (II, III), whilst in the bottom (11) of the container (1) in the region of the cross-section (23) of the transition between the two chambers (II, III) connected one after the other, one emptying opening (28) is provided.

2. A container as in Claim 1, characterized in that the inlet connection (2) continues into an inlet channel (19) which reaches into the interior of the container (1) and is formed by the first (16) of the partitions (16, 17, 18) and which is associated with the discharge pipe (27) after the style of a siphon, and that one first pipe connection (24), as referred to the direction of flow through the container (1), for the introduction of preparatory chemicals for flocculation, is arranged in the region at the start of the inlet channel (19).

3. A container as in Claim 2, characterized in that one second pipe connection (25), as referred to the direction of flow through the container (1), for the introduction of preparatory chemicals for flocculation, lies near the bottom of the container (1) at the height of the cross-section (21) of the transition left free by the first partition (16) to the first chamber (I) succeeding the inlet channel (19).

4. A container as in Claim 1, characterized in that in the region of the bottom underneath the cross-section (21) of the transition left free by the first partition (16) one closable drain connection (14) is provided.
